# DEMANDE DE BREVET EUROPEEN

(11) **EP 1 500 352 A1**
(43) Date de publication de la demande: **26.01.2005**
(21) Numéro de dépôt: 04290710.5
(22) Date de dépôt: 16.03.2004
(51) Int. Cl.: A47C 4/02

(54) **"Meuble tel que canapé ou fauteuil"**

(30) Priorité: 24.07.2003 FR 0309050
(71) Demandeur: Parisot Sieges International, 70807 St Loup sur Semouse (FR)
(72) Inventeur: Peronnet, Hugues, 70300 Luxeuil Les Bains (FR)
(74) Mandataire: Cabinet HERRBURGER

(57) **Abrégé**

Meuble tel que canapé ou fauteuil formé d'une ossature habillée ayant un dossier et des accoudoirs et au moins un coussin d'assise. L'ossature est en forme de caisse à fond ouvert délimitant un volume de rangement pour recevoir le dossier ou les éléments de dossier (6), les accoudoirs (4) et les coussins de dossier (11), les coussins d'assise (3) restant en place sur l'assise entre les embases (2) d'accoudoir. L'ensemble ainsi démonté et rangé constitue un volume parallélépipédique facile à emballer et transporter.

## Description

### Domaine de l'invention

La présente invention concerne un meuble tel que canapé ou fauteuil formé d'une ossature habillée et ayant un dossier et des accoudoirs et au moins un coussin d'assise.

### Etat de la technique

On connaît de multiples réalisations de tels canapés ou fauteuils réalisés selon les techniques habituelles avec une structure en bois constituant l'ossature et recevant un habillage pour les accoudoirs, le dossier, le devant du meuble ainsi que des coussins d'assise et de dossier.

Ces meubles sont en général volumineux et encombrants tant pour leur emballage et leur stockage après la fabrication que pour leur transport.

### But de l'invention

La présente invention a pour but de développer un tel meuble qui puisse se mettre dans un état peu encombrant pour l'emballage, le stockage et le transport.

### Exposé de l'invention

A cet effet l'invention concerne un meuble tel que défini ci-dessus caractérisé en ce qu'il comprend une ossature en forme de caisse à fond ouvert délimitant un volume pour recevoir le dossier pour le rangement et l'emballage.

Grâce à l'ossature en forme de caisse on délimite un volume qui, ouvert peut recevoir la partie la plus encombrante du meuble, à savoir au moins le dossier/coussins de dossier de manière à obtenir un volume parallélépipédique facile à emballer.

De manière plus particulière :
- la caisse comporte une embase d'accoudoir et une embase de dossier, relevées par rapport à l'assise, sensiblement à la hauteur des coussins d'assise,
- le fond est ouvert,
- les accoudoirs sont vissés aux embases d'accordoir,
- le dossier est vissé à l'embase de dossier et se compose d'un élément correspondant à un emplacement d'assise,
- les accoudoirs, les éléments de dossier et les coussins de dossier trouvent leur place dans le volume de la caisse.

Dans le cas de ce meuble, non seulement le dossier mais également les accoudoirs sont démontables si bien que les embases d'accoudoir et l'embase de dossier définissent le bord supérieur du meuble entourant les coussins d'assise alors que les accoudoirs, le dossier ou les éléments de dossier et les coussins de dossier se logent dans le volume délimité par la caisse dont le fond est ouvert.

Suivant une caractéristique plus particulière dans le cas d'un meuble à plusieurs places comme un canapé, la caisse est munie d'une cloison sensiblement à l'endroit de la séparation entre deux emplacements de l'assise.

Suivant une autre caractéristique intéressante, la caisse a une embase pour le dossier, le dossier formé d'une boîte constituant une ossature et d'un rembourrage, étant vissé à l'embase de dossier de la caisse, dont il peut se dévisser pour être rangé dans la caisse.

Ce type de montage du dossier se fixe très simplement à l'embase qui sert d'appui permettant de retenir solidement le dossier. De manière plus particulière le dossier comprend une partie arrière en forme de boîte avec une base plate qui se plaque par vissage contre l'embase de dossier, une partie avant rembourrée descendant devant l'embase de dossier jusqu'à l'assise recevant le coussin d'assise.

Suivant une autre caractéristique avantageuse, la caisse comporte une embase de dossier, le dossier est en forme de boîte vissée sur l'embase, un coussin de dossier est séparé du dossier, le dossier et le coussin de dossier se rangent dans la caisse. Il est particulièrement intéressant que dans le cas d'un meuble important, à plusieurs places, deux ou trois places, la caisse présente un volume ouvert, dégagé. Dans ce cas, la caisse comporte au moins une console sensiblement sur la largeur de l'embase de dossier pour recevoir le longeron arrière du sommier d'assise auquel sont accrochés les ressorts transversaux, au moins une entretoise tubulaire tenant écartés les deux longerons du sommier d'assise.

L'assemblage et le démontage du meuble sont particulièrement facilités si le dossier, les éléments de dossier et les accoudoirs sont formés au moins en partie par des boîtes dont la plaque inférieure destinée à s'appliquer contre le dessus de l'embase de dossier ou d'accoudoir est munie de tiges filetées en saillie destinées à se loger dans des orifices correspondants du dessus des embases pour recevoir des écrous passés par le dessous à travers la caisse.

De manière intéressante, la caisse est formée par un assemblage de pièces découpées dans du panneau de bois notamment des panneaux de bois reconstitué.

### Dessins

La présente invention sera décrite ci-après à l'aide de quelques exemples de réalisation représentés dans les dessins annexés dans lesquels :
- la figure 1 est une vue en perspective d'un meuble en forme de canapé,
- la figure 2 est une vue du canapé de la figure à l'état démonté,
- la figure 3 est une vue en perspective de dessous du meuble de la figure 1 en phase de démontage ou de montage,
- la figure 4 montre le meuble de la figure 1, démonté et rangé,
- la figure 5 est une vue de dessous d'un mode de réalisation d'une caisse ouverte,
- la figure 6 est une vue de dessous d'un autre mode de réalisation d'une caisse de meuble,
- la figure 7 montre un meuble en forme de fauteuil monté,
- la figure 8A montre le fauteuil de la figure 7 dont le dossier a été démonté,
- la figure 8B montre le dossier démonté du fauteuil de la figure 7,
- la figure 9 est une vue de dessous de la caisse du meuble de la figure 7,
- la figure 10 montre le meuble de la figure 1 démonté en position de rangement.

### Description de modes de réalisation

Un premier mode de réalisation d'un meuble en forme de canapé constitué d'une ossature formée d'une caisse habillée ayant un dossier et des accoudoirs avec des coussins d'assise est représenté à la figure 1. Ce canapé se compose d'une caisse 1 en bois, notamment en panneaux de bois reconstitué, assemblés et habillés. Cette caisse 1 est bordée sur les côtés par des embases d'accoudoir 2 remontant pratiquement à une hauteur correspondant à l'épaisseur des coussins d'assise 3. Ces embases d'accoudoir 2 sont surmontées chacune d'un accoudoir 4.

Du côté arrière, la caisse comporte une embase de dossier 5 (figure 2) ayant dans cet exemple la même hauteur que les embases d'accoudoir 2 ; elle reçoit des éléments de dossier 6. Les accoudoirs 4 et les éléments de dossier 6 sont fixés à chaque embase d'accoudoir 2 et à l'embase de dossier 5 par une liaison à vis. Chaque accoudoir 4 et chaque élément de dossier 6 a dans sa partie inférieure des tiges filetées 7 engagées dans des trous 8 de la surface supérieure 2-1/5-1 de l'embase d'accoudoir 2 et de l'embase de dossier 5 et qui sont munis d'un écrou vissé par en dessous, par l'intérieur de la caisse 1. Ces écrous ne sont pas représentés.

L'assise constituée par un sommier à ressorts 9 comme cela sera vu ci-après, reçoit des coussins d'assise 3 et les dossiers sont complétés par des coussins de dossier 11.

Dans cet exemple de réalisation, le dessous de la caisse 1 est ouvert pour recevoir, à l'état démonté, les accoudoirs 4, les éléments de dossier 5 et les coussins de dossier 11 alors que les coussins d'assise 3 restent sur l'assise. On obtient ainsi un volume parallélépipédique compact.

La figure 2 montre le meuble de la figure 1 à l'état démonté : la caisse 1 apparaît avec son sommier 9 recouvert d'une toile 9-1 couvrant les ressorts. Le sommier est bordé par chaque côté par une embase d'accoudoir 2 et sur la partie arrière, par l'embase de dossier 5. En fait, ces embases 2, 5 constituent une boîte s'étendant sur les trois côtés du sommier 9 avec une certaine hauteur par rapport au sommier, comme cela a déjà été indiqué. Les accoudoirs 4 démontés sont placés à côté des embases d'accoudoir et de même le dossier formé de deux éléments 6 pour des raisons d'encombrement, est posé derrière l'embase. Les coussins d'assise sont représentés devant la caisse et les coussins de dossier apparaissent en haut de la figure.

Des trous 8 sont prévus dans le dessus 2-1, 5-1 des embases 2,5 pour recevoir les tiges filetées 7 des accoudoirs 4 et des éléments de dossier 6.

La figure 3 montre une vue de dessous, éclatée, du canapé indiquant la façon de monter ou de démonter les accoudoirs 4 et les éléments de dossier 6 sur les embases correspondantes 2, 5. Cette figure montre également les pieds 12 vissés aux quatre coins de la caisse 1.

Les accoudoirs 4 et les éléments de dossier 6 sont formés d'une boîte ou ossature garnie d'un rembourrage et d'un recouvrement. La plaque inférieure 4-1, 6-1 de chaque boîte ou plus généralement de l'ossature comporte de préférence deux tiges filetées 7 solidaires de cette plaque ou de l'ossature destinées à être engagées dans les trous 8 réservés dans la surface supérieure 2-1, 5-1 des embases d'accoudoir 2 et de dossier 5 (figure 2).

Les pieds 12 de la caisse 1 sont également vissés. Ils se dévissent pour le stockage et le transport pour laisser un fond plat.

La figure 4 montre le meuble démonté, en position de rangement. La caisse 1 est renversée et son volume ouvert tourné vers le haut a reçu les éléments démontables du meuble, à savoir les accoudoirs 4 et les éléments de dossier 6, ainsi que les coussins de dossier 11, de préférence déhoussés. Les coussins d'assise 3 restent en place entre les embases d'accoudoir 2. L'ensemble du meuble ainsi démonté et rangé forme un volume sensiblement parallélépipédique, très compact, qu'il est facile d'emballer par exemple par un houssage pour le protéger pour le stockage et le transport. Cette position de rangement peut également servir pour ranger le meuble, par exemple en cas de travaux effectués dans le logement ou de déménagement. Cette position de rangement donne non seulement un volume réduit au minimum mais facilite également la protection des éléments normalement saillants comme les accoudoirs et le dossier.

La figure 5 est une vue de dessous montrant un mode de réalisation de la caisse 1 du canapé selon la figure 1. Cette caisse 1 est formée de deux côtés 1-1, d'une face avant 1-2 et d'une face arrière 1-3. Le dessous de la caisse, sensiblement de forme parallélépipédique, est muni d'un bord arrière 1-4 et d'un bord avant 1-5. Du côté arrière, la caisse remonte pour former l'embase de dossier 5. Devant cette embase 5 se trouve le sommier 9 formé d'un longeron arrière 9-1 et derrière la face avant, d'un longeron avant 9-2. Le longeron arrière et le longeron avant comportent des attaches 9-3 pour des ressorts de suspension 9-4 de l'assise 9. Le longeron avant 9-2 et le longeron arrière 9-1 sont portés par les côtés sur des consoles 9-5 vissées ou fixées aux côtés 1-1 et l'écartement des longerons est assuré par une barre 9-6, de préférence cintrée, appuyée contre les faces en regard des longerons 9-1, 9-2 sous les ressorts 9-4 de l'assise. Cette barre 9-6 est cintrée légèrement vers le bas pour ne pas constituer un obstacle à l'enfoncement des ressorts 9-4.

La caisse 1 ainsi ouverte constitue, lorsqu'elle est retournée, le logement recevant les éléments démontables du canapé, comme le montre la figure 4.

Une console 1-5 est appliquée contre le côté arrière 1-3, contre le dessus 5-1 ainsi que contre la face avant 5-2 de l'embase 5. Cette console a une branche 1-6 servant de support au longeron arrière 9-1. La caisse 1 comporte de préférence une seule console 1-5 placée au milieu, au niveau de la barre d'écartement 9-6, de manière à laisser le volume intérieur de la caisse 1 aussi dégagé que possible et surtout pour ne pas constituer d'obstacle saillant à une place autre que celle du plan médian. En effet, si l'on se réfère à la figure 2, on voit que ce mode de réalisation de canapé comporte deux éléments de dossier 6 et les coussins de dossier 11 associés. Ces éléments de dossier 6 ont une longueur qui correspond sensiblement à la longueur du volume dégagé de la caisse 1, de manière à permettre le rangement des éléments de dossier 6 dans la caisse. Les éléments de dossier 6 ont une ossature qui ne s'étend pas de manière rigide sur la longueur complète de chaque élément de dossier, ce qui autorise une légère compression du rembourrage de mousse ou autre, de l'élément de dossier dans le sens de la longueur, permettant de placer chaque élément de dossier dans la moitié du volume de la caisse, de part et d'autre du plan médian défini comme indiqué ci-dessus par la console 9-7 et la barre 9-6.

Les coussins de dossier 11 étant souples et déformables, ils se placent facilement dans ce volume.

Il en est de même des accoudoirs 4 qui, quoique constitués par une plaque de base avec une ossature par exemple en forme de boîte, ont une longueur inférieure à la longueur des éléments de dossier et peuvent donc se placer facilement dans le volume de la caisse 1.

La figure 6 montre une autre variante d'ossature en forme de caisse 1A selon l'invention. Alors que le canapé des figures 1 à 4 est un canapé à deux places, la caisse retournée à la figure 6 correspond à un canapé à trois places. La caisse 1A est formée d'une face avant 1A-2, d'une face arrière 1A-2 et de côtés 1A-1. Les accoudoirs sont constitués par des embases avec des accoudoirs rapportés comme dans le mode de réalisation précédent ou par des accoudoirs fixes 4A comme ceux représentés. Ces accoudoirs fixes sont également constitués par des boîtes rigides rembourrées et habillées. Au niveau de l'arrière, il est prévu une embase de dossier 5A et l'assise 9A est formée d'un longeron arrière 9A-1 placé devant la face avant de l'embase de dossier 5A et d'un longeron avant non visible dans cette figure. Ces longerons retiennent les ressorts 9A-4 de l'assise 9A. Les longerons sont soutenus par deux cloisons 9A-8 situées à la jonction des emplacements d'assise du canapé.

Dans ce mode de réalisation, le dossier non représenté est formé de trois éléments qui se logent chacun dans un compartiment formé entre les cloisons 9A-8 et les côtés 1A-1 de la caisse. Les coussins de dossier se placent également chacun dans un compartiment alors que les coussins d'assise restent en place sur l'assise de même que les accoudoirs, fixes. On obtient dans ce cas également un volume sensiblement parallélépipédique, compact, facile à stocker et à transporter.

La figure 4 décrite ci-dessus montre un volume de caisse subdivisé en deux parties par une cloison 9-8 comme l'une de celles représentées à la figure 6, à la différence du mode de réalisation de la figure 5 qui ne comporte pas une telle cloison bien que s'agissant également d'un canapé à deux places.

En fait, le mode de réalisation de la caisse de la figure 5 peut également s'appliquer à un canapé à plus de deux places et à la jonction de deux emplacements d'assise on aura une barre d'écartement 9-6 et une console 9-7.

Les figures 7 à 10 montrent un autre mode de réalisation de meuble tel qu'un fauteuil composé également d'une ossature en forme de caisse 1B, habillée ayant un dossier 6B et deux accoudoirs 4B ainsi qu'un coussin d'assise 3B. Les accoudoirs sont fixes. Le coussin d'assise peut être amovible et le dossier 6B est fixe mais démontable.

Dans cet exemple de réalisation, la caisse 1B n'apparaissant qu'à la figure 9 est habillée non seulement de parties rembourrées constituant le dessus des accoudoirs mais elle reçoit également un habillage de la face avant 1B-2 et des côtés 1B-3 par des panneaux comportant des parties en bois et en tissu, cuir ou matière synthétique.

La figure 8A montre le fauteuil dont on a démonté le dossier 6B représenté à la figure 8B. Ce dossier 6B est fixé à l'embase 5B de la caisse (figure 8A).

Le dossier 6B combine à la fois le dossier proprement dit et le coussin de dossier. Il se compose d'une partie rigide formant l'ossature avec une plaque inférieure 6B-1 d'où débouchent deux tiges filetées 7B fixées solidairement à l'ossature et qui se logent dans des trous réalisés dans le dessus de l'embase de dossier 5B. Ces tiges filetées 7B reçoivent des écrous et en particulier des écrous papillons que l'on visse en accédant à l'embase de dossier par le dessous du fauteuil. Le dessous est ouvert comme le montre la figure 9.

Le volume ouvert de la caisse du fauteuil est délimité par la face avant 1B-3, habillée, terminée en partie inférieure par un bord avant 1B-5, les côtés 1B-1 dont l'habillage n'apparaît pas et la face arrière avec l'embase de dossier. La face arrière 1C-2 est également bordée en partie inférieure par un bord 1B-4 et l'ensemble est muni de quatre patins 12B formant les pieds.

L'assise est formée par un sommier 9B muni de ressorts 9B-4 tendus entre un longeron avant non visible et un longeron arrière 9B-1, entre les boîtes des accoudoirs 4B.

Le dossier 6B, démontable, se place dans ce volume ouvert comme le montre la figure 10, de façon à donner au fauteuil ainsi démonté une forme globalement parallélépipédique, compacte.

## Revendications

1. Meuble tel que canapé ou fauteuil formé d'une ossature habillée et ayant un dossier et des accoudoirs et au moins un coussin d'assise,
**caractérisé en ce qu'**
il comprend une ossature en forme de caisse (1, 1B) à fond ouvert délimitant un volume pour recevoir le dossier (6, 6B, 11) pour le rangement et l'emballage.

2. Meuble selon la revendication 1,
**caractérisé en ce que**
- la caisse (1) comporte une embase d'accoudoir (2) et une embase de dossier (5), relevées par rapport à l'assise, sensiblement à la hauteur des coussins d'assise (3),
- le fond est ouvert,
- les accoudoirs (4) sont vissés aux embases d'accordoir (2),
- le dossier (6) est vissé à l'embase de dossier (5) et se compose d'un élément correspondant à un emplacement d'assise,
- les accoudoirs (4), les éléments de dossier (6) et les coussins de dossier (11) trouvent leur place dans le volume de la caisse (1).

3. Meuble selon la revendication 2,
**caractérisé en ce qu'**
la caisse (1) est munie d'une cloison (9-8) sensiblement à l'endroit de la séparation entre deux emplacements de l'assise.

4. Meuble selon la revendication 1,
**caractérisé en ce que**
- la caisse (1B) a une embase (5B) pour le dossier (6B),
- le dossier (6B) formé d'une boîte constituant une ossature et d'un rembourrage, étant vissé à l'embase de dossier (5B) de la caisse, dont il peut se dévisser pour être rangé dans la caisse.

5. Meuble selon la revendication 4,
**caractérisé en ce que**
le dossier (6B) comprend
- une partie arrière en forme de boîte avec une base plate (6B-1) qui se plaque par vissage contre l'embase de dossier (5B),
- une partie avant rembourrée descendant devant l'embase de dossier jusqu'à l'assise recevant le coussin d'assise (3B).

6. Meuble en forme de canapé selon la revendication 1,
**caractérisé en ce que**
- la caisse (1) comporte une embase de dossier (5),
- le dossier (6) est en forme de boîte vissée (7, 8) sur l'embase (5),
- un coussin de dossier (11) est séparé du dossier (6),
- le dossier (6) et le coussin de dossier (11) se rangent dans la caisse (1).

7. Meuble selon la revendication 1,
**caractérisé en ce que**
- la caisse (1) comporte au moins une console (9-7) sensiblement sur la largeur de l'embase de dossier (5) pour recevoir le longeron arrière (9-1) du sommier d'assise (9) auquel sont accrochés les ressorts transversaux (9-4),
- au moins une entretoise tubulaire (9-6) tenant écartés les deux longerons (9-1, 9-2) du sommier d'assise (9).

8. Meuble selon la revendication 2,
**caractérisé en ce que**
le dossier, les éléments de dossier et les accoudoirs sont formés au moins en partie par des boîtes dont la plaque inférieure (4-1, 6-1) destinée à s'appliquer contre le dessus (5-1, 8-1) de l'embase de dossier (5) ou d'accoudoir (2) est munie de tiges filetées (7) en saillie destinées à se loger dans des orifices (8) correspondants du dessus des embases pour recevoir des écrous passés par le dessous à travers la caisse (1).

9. Meuble selon la revendication 1,
**caractérisé en ce que**
la caisse (1) est formée par un assemblage de pièces découpées dans du panneau de bois notamment des panneaux de bois reconstitué.
